# EUROPÄISCHE PATENTSCHRIFT

(11) **EP 2 277 601 B1**
(45) Veröffentlichungstag und Bekanntmachung des Hinweises auf die Patenterteilung: **05.10.2011**
(21) Anmeldenummer: 10189113.3
(22) Anmeldetag: 26.01.2009
(51) Int. Cl.: A62C 13/70, A62C 13/76

(54) **Grundkörper einer Feuerlöscher-Zentralarmatur**
Base body of a central fitting for a fire extinguisher
Corps de base d'un raccord central pour un extincteur

(43) Veröffentlichungstag der Anmeldung: 26.01.2011
(62) Teilanmeldung aus: 09100073.7
(73) Patentinhaber: Neumaerker, Harald, 1190 Wien (AT)
(72) Erfinder: Neumaerker, Harald, 1190 Wien (AT)
(74) Vertreter: Vinazzer, Edith

(56) Entgegenhaltungen:
- EP-A1- 1 191 268
- EP-A2- 1 855 067
- DE-A1- 2 659 113
- DE-U- 6 917 885
- US-A- 4 251 579

## Beschreibung

Die Erfindung betrifft eine Feuerlöscher-Zentralarmatur mit einem Grundkörper, welcher aus Kunststoff besteht, mit einem Löschmitteltank fest verbindbar ist und eine Anzahl weiterer Anschlüsse aufweist.

Grundkörper für Feuerlöscher-Zentralarmaturen sind üblicherweise aus Metall, beispielsweise aus Messing oder Aluminium, hergestellt. In der Patentliteratur, beispielsweise der DE-A-26 59 113 und der DE-U-69 17 885, ist als Material für den Grundkörper Kunststoff erwähnt. In die Praxis haben sich die bislang eingesetzten Kunststoffe als ungeeignet erwiesen, insbesondere wegen mangelhafter Chemikalienbeständigkeit und zu hoher Wasseraufnahme und der damit verbundenen Änderung der mechanischen Materialeigenschaften.

Der Erfindung liegt die Aufgabe zugrunde, ein Kunststoffmaterial für den Grundkörper einer Zentralarmatur eines Feuerlöschers zur Verfügung zu stellen, welches obige Nachteile nicht aufweist.

Gelöst wird die gestellte Aufgabe erfindungsgemäß dadurch, dass der Kunststoff ein glasfaserverstärktes, teilaromatisches Polyamid ist.

Dieses Material zeichnet sich durch eine gute Chemikalienbeständigkeit, eine hohe Zähigkeit und Festigkeit und eine äußerst geringe Wasseraufnahme aus und ist daher als Material für den Grundkörper hervorragend geeignet.

An einem Grundkörper aus einem derartigen Material lässt sich auf einfache Weise eine Sollberststelle integrieren, indem diese von einer lokalen Materialschwächung der Wand bzw. einer lokalen Reduktion der Wandstärke des Grundkörpers gebildet wird. Durch diese Maßnahme wird sichergestellt, dass sich ein im Tankinneren einstellender Überdruck rechtzeitig durch Aufbrechen der Sollberststelle gezielt abbauen lässt. Beschädigungen an Gegenständen und Verletzungen von Personen sind somit wirkungsvoll verhindert.

Bei einer bevorzugten Ausführungsform der Erfindung ist die Sollberststelle durch eine lokale Vertiefung, an deren Boden eine Rille vorgesehen ist, gebildet. Die Rille definiert die lokale Materialschwächung, welche bei zu hohem Innendruck im Löschmitteltank aufgeht.

Weitere Merkmale, Vorteile und Einzelheiten der Erfindung werden nun anhand der Zeichnung, die ein Ausführungsbeispiel darstellt, näher beschrieben. Dabei zeigen
Fig. 1 eine Draufsicht auf eine Zentralarmatur gemäß der Erfindung,
Fig. 2 einen Schnitt durch die Zentralarmatur entlang der Linie II-II der Fig. 1,
Fig. 3 eine Ansicht der Unterseite der Zentralarmatur,
Fig. 4 einen Schnitt durch die Zentralarmatur entlang der Linie IV-IV der Fig. 3 und
Fig. 5 einen Schnitt durch die Zentralarmatur entlang der Linie V-V der Fig. 3.

Die Figuren zeigen eine Zentralarmatur für einen Aufladefeuerlöscher, bei welchem ein unter Druck stehendes Treibmittel, beispielsweise Kohlendioxid oder Stickstoff, in einer Druckpatrone 11 untergebracht ist, die sich im Hauptbehälter, dem Löschmitteltank 10, befindet. Als Löschmittel für solche Feuerlöscher kommen Flüssigkeiten, wie Wasser oder Schaummittel, aber auch Löschpulver in Betracht. Der Löschmitteltank 10 und die Druckpatrone 11 sind in Fig. 2, 4 und 5 angedeutet und es wird auf diese Bestandteile des Feuerlöschers in der nachfolgenden Beschreibung nur insoweit Bezug genommen, als es für das Verständnis der Erfindung erforderlich ist.

Die Zentralarmatur weist einen Grundkörper 1 auf, welcher mittels eines Anschlussringes 2 mit dem Löschmitteltank 10 fest verbunden wird. An der in den Löschmitteltank 10 ragenden Unterseite der Zentralarmatur ist am Grundkörper 1 ein Adapter 3 aufgeschraubt, an welchen die im Löschmitteltank 10 untergebrachte Druckpatrone 11 angeschlossen wird. In eine mittige, den Adapter 3 durchsetzende Öffnung 3a ragt eine Aufstechnadel 4, welche mit einem Schlagbolzen 5 fest verbunden ist, welcher in einer Öffnung 1 a des Grundkörpers 1 bewegbar angeordnet ist und mit einem Schlagknopf 6 fest verbunden ist, welcher sich im äußeren Bereich der Zentralarmatur befindet. Der Schlagknopf 6 steht in bekannter Weise unter der Wirkung einer Schraubendruckfeder 7, welche am Schlagknopf 6 und am Grundkörper 1 abgestützt ist. Der Schlagknopf 6 und damit auch der Schlagbolzen 5 werden von einem Sicherungselement 8 in der unbetätigten Lage gehalten. Ein am Sicherungselement 8 ausgebildeter Ring 8a erlaubt eine Betätigung des Elementes 8 von Hand aus. Die Zentralarmatur ist ferner mit einem Handgriff 9 versehen, welcher am Grundkörper 1 mittels eines nicht bezeichneten Bolzens gelagert ist. Wie die Schnittdarstellung in Fig. 4 zeigt, ist die Öffnung 3a im Adapter 3 über einen im Grundkörper 1 ausgebildeten Verbindungskanal 1b mit einem am Grundkörper 1 ausgebildeten Anschluss 1 c verbunden, an welchem ein nicht gezeigtes Blasrohr angeschlossen wird, welches in bekannter Weise im Inneren des Löschmitteltanks 10 untergebracht ist. In Fig. 2 ist weiters ein Steigrohr 12 angedeutet, welches am Grundkörper 1 an einem weiteren Anschluss 1e angeschraubt wird. Ein weiterer Verbindungskanal 1d im Grundkörper 1 stellt eine Verbindung des Steigrohres 12 zu einem Anschlusselement 14 her, welches am Grundkörper 1 angeschraubt ist und an welchem eine nicht gezeigte Schlauchleitung anbringbar ist.

Wie insbesondere Fig. 3 und Fig. 5 zeigen, ist im Grundkörper 1 von seiner Unterseite her eine Sollberststelle 15 ausgebildet. Diese Sollberststelle 15 ist derart im Grundkörper 1 ausgebildet, dass sie von dem im Inneren des Löschmitteltanks 10 herrschenden Druck unmittelbar beaufschlagt wird und bei einem unzulässig hohen Innendruck aufbricht, sodass der Druck im Inneren des Löschmitteltanks 10 abgebaut wird. Bei der dargestellten Ausführungsform ist an der Sollberststelle 15 eine Vertiefung 15a im Grundkörper 1 ausgebildet, an deren Boden der Grundkörper 1 eine geringe Wandstärke aufweist, welche sich bis zur Mitte der Vertiefung 15a derart verringert, dass in der Mitte der Vertiefung eine Längsrille 15b ausgebildet ist. Entlang des Rillengrundes der Rille 15b ist die Wandstärke bzw. Materialstärke des Grundkörpers 1 am geringsten. An der Außenseite des Grundkörpers 1 ist es nicht erforderlich, die Sollberststelle 15 zu erkennen, sie kann jedoch, beispielsweise mittels einer Markierung oder einer Prägung, an der Außenseite des Grundkörpers 1 angedeutet sein. Wie insbesondere die Schnittdarstellung in Fig. 5 zeigt, ist der Schlagknopf 6 auch als Abdeckung 6b derart ausgebildet, dass er den Grundkörper 1 an jenem Bereich überdeckt, an welchem die Sollberststelle 15 vorgesehen ist.

Die Funktionsweise eines mit einer derartigen Zentralarmatur versehenen Feuerlöschers ist grundsätzlich an sich bekannt und wie folgt.

Durch Ziehen am Ring 8a des Sicherungselementes 8 wird der Feuerlöscher entsichert, wobei eine Plombierung 16, die in Fig. 1 zu sehen ist, zerstört wird. Durch Schlagen auf den Schlagknopf 6 wird der Schlagbolzen 5 nach unten bzw. nach innen bewegt, wodurch die Aufstechnadel 4 die Druckpatrone 11 öffnet, sodass das unter Druck stehende Treibmittel aus der Druckpatrone 11 über den Verbindungskanal 1d und das Blasrohr in den Löschmitteltank 10 strömt. Das Treibmittel vermischt sich mit dem Löschmittel und wird über das Steigrohr 12 in die Zentralarmatur gedrückt und über den Schlauchleitungsanschluss 14 ausgeblasen.

Sollte sich auf unzulässige und ungewollte Weise ein Überdruck im Inneren des Löschmitteltanks 10 aufbauen, bricht die Sollberststelle 15 am Grundkörper 1 auf und der Innendruck wird gefahrlos abgebaut. Schäden an den den Feuerlöscher umgebenden Teilen oder Verletzungen von Personen durch das an der Berststelle 15 austretende Gemisch werden durch den die Berststelle 15 überdeckenden Schlagknopf 6 verhindert.

Durch die Wahl bzw. Auslegung der Wandstärke bzw. der Materialschwächung an der bzw. den Berststelle(n) - bei der dargestellten Ausführung ist dies die Rille 15b - wird jener Druck bestimmt, der ein Aufbrechen an dieser Stelle bewirken soll.

Die Bestandteile der Zentralarmatur, ausgenommen die Anstechnadel 4, die Feder 7, der Bolzen des Handgriffes 9, der Anschlussring 2, gegebenenfalls die

Plombierung 16, bestehen aus Kunststoff. Insbesondere sind Anschlussteile, wie der Adapter 3 und der Schlauchanschluss 14, ferner der Schlagknopf 6, das Sicherungselement 8 und der Handgriff 9, Kunststoffteile aus Polyamid oder Polypropylen. Der Grundkörper 1 ist aus einem speziellen Kunststoff, einem glasfaserverstärkten, teilaromatischen Polyamid, beispielsweise aus Ultramid T KR 4355 410 (BASF), hergestellt. Dieses Material zeichnet sich durch eine gute Chemikalienbeständigkeit, eine hohe Zähigkeit und Festigkeit, sowie eine äußerst geringe Wasseraufnahme aus.

### BEZUGSZEICHENLISTE

- 1 .........: Grundkörper
- 1a .......: Öffnung
- 1b .......: Verbindungskanal
- 1c .......: Anschluss
- 1d .......: Verbindungskanal
- 1e .......: Anschluss
- 2 .........: Anschlussring
- 3 .........: Adapter
- 4 .........: Aufstechnadel
- 5 .........: Schlagbolzen
- 6 .........: Schlagknopf
- 6a .......: Abdeckteil
- 7 .........: Feder
- 8 .........: Sicherungsschelle
- 8a .......: Ring
- 9 .........: Handgriff
- 10 .......: Löschmitteltank
- 11 .......: Druckpatrone
- 12 .......: Steigrohr
- 14 .......: Anschlusselement
- 15 .......: Sollberststelle
- 15a .....: Vertiefung
- 15b .....: Längsrille
- 16 .......: Plombierung

## Patentansprüche

1. Feuerlöscher-Zentralarmatur mit einem Grundkörper (1), welcher aus Kunststoff besteht, mit einem Löschmitteltank (10) fest verbindbar ist und eine Anzahl weiterer Anschlüsse (1c, 1d, 1e) aufweist,
**dadurch gekennzeichnet,**
**dass** der Kunststoff ein glasfaserverstärktes, teilaromatisches Polyamid ist.

2. Feuerlöscher-Zentralarmatur 1, **dadurch gekennzeichnet, dass** der Grundkörper (1) zumindest eine Sollberststelle (15) aufweist, welche von einer lokalen Materialschwächung der Wand bzw. einer lokalen Reduktion der Wandstärke des Grundkörpers (1) gebildet ist.

3. Feuerlöscher-Zentralarmatur nach Anspruch 2, **dadurch gekennzeichnet, dass** die Sollberststelle (15) durch eine lokale Vertiefung (15a), an deren Boden eine Rille (15b) vorgesehen ist, gebildet ist.

## Claims

1. A fire extinguisher central fitting comprising a base body (1) which consists of plastic, which can be firmly connected to an extinguishing agent tank (10), and which has a number of further connections (1c, 1d, 1e), **characterised in that** the plastic is a glass-fibre-reinforced partially aromatic polyamide.

2. The fire extinguisher central fitting 1, **characterised in that** the base body (1) has at least one predetermined bursting point (15) which is formed by a local material weakening of the wall or a local reduction of the wall thickness of the base body (1).

3. The fire extinguisher central fitting according to claim 2, **characterised in that** the predetermined bursting point (15) is formed by a local recess (15a) on the bottom of which a groove (15b) is provided.

## Revendications

1. Armature centrale d'extincteur avec un corps de base (1), qui est en matière plastique, qui peut se relier fixement avec un réservoir d'agent d'extinction (10) et qui comporte un certain nombre d'autres raccords (1e, 1d, 1e), **caractérisée en ce que** la matière plastique est un polyamide partiellement aromatique, renforcé par fibres de verre.

2. Armature centrale d'extincteur 1, **caractérisée en ce que** le corps de base (1) comporte au moins une zone d'éclatement théorique (15) qui est formée par un affaiblissement local de matière de la paroi ou par une réduction location de l'épaisseur de paroi du corps de base (1).

3. Armature centrale d'extincteur selon la revendication 2, **caractérisé en ce que** la zone d'éclatement théorique (15) est formée par un creux local (15a), sur le fond duquel est prévue une cannelure (15b).
